# EUROPÄISCHE PATENTSCHRIFT

(11) **EP 0 703 185 B1**
(45) Veröffentlichungstag und Bekanntmachung des Hinweises auf die Patenterteilung: **10.04.2002**
(21) Anmeldenummer: 95250198.9
(22) Anmeldetag: 11.08.1995
(51) Int. Cl.: B66D 3/22, B66D 3/26

(54) **Elektrozug mit drehzahlgeregelter Geschwindigkeit**
Electrical hoist with speed regulation device
Palan électrique avec dispositif de commande de la vitesse

(30) Priorität: 15.09.1994 DE 4434373
(43) Veröffentlichungstag der Anmeldung: 27.03.1996
(73) Patentinhaber: Demag Cranes & Components GmbH, 58300 Wetter (DE)
(72) Erfinder: Heun, Jürgen, D-44379 Dortmund (DE); Freitag, Holger, D-44894 Bochum (DE); Müller, Anton, D-58300 Wetter (DE); Münzebrock, Anton, D-44139 Dortmund (DE)
(74) Vertreter: Presting, Hans-Joachim, Dipl.-Ing.

(56) Entgegenhaltungen:
- EP-A- 0 077 890
- DE-A- 2 306 415
- DE-C- 969 911
- FR-A- 1 466 692
- FR-A- 2 570 688
- GB-A- 741 063
- US-A- 4 831 294

## Beschreibung

Die Erfindung betrifft einen Elektrozug mit drehzahlgeregelter Hubgeschwindigkeit, insbesondere Elektrokettenzug, bei dem ein Elektromotor, ein Getriebe, ein von dem Zugmittel umschlungenes Rad, das Zugmittel und ein Lastaufnahmemittel antriebsmäßig miteinander verbunden sind, mit einer elektrischen Steuerung in einem auf dem Getriebekasten aufgesetzten außenliegenden Schutzgehäuse für den Elektromotor, die an einen Handsteuerschalter angeschlossen ist.

Derartige Elektrokettenzüge sind mit einem Elektromotor angetriebene Hebezeuge, die als Tragmittel eine Gliederkette verwenden und vorwiegend für den Vertikaltransport von Lasten verwendet werden.

Mit dem erwähnten Handsteuerschalter wird die elektrische Energie aus dem Stromnetz für den Motor direktgeschaltet oder wird über Schütze (Motorschalter) gesteuert. Im letztgenannten Fall gehören zur elektrischen Steuerung neben dem Handsteuerschalter eine entsprechende Anzahl Motorschaltpaare, die geschützt am Kettenzug eingebaut sind. Elektro(ketten)züge weisen im allgemeinen eine einzige Geschwindigkeit für das Heben und Senken der Last entsprechend der Nenndrehzahl des Motors und der gewählten Getriebeübersetzung auf. Bei besonderen Anwendungsfällen ist eine zweite langsamere Geschwindigkeit erforderlich. In diesen Fällen wird ein polumschaltbarer Motor gewählt, der eine Zusatzwicklung für die zweite Motordrehzahl aufweist und mit zusätzlichen Schaltern der elektrischen Steuerung geschaltet wird. Der Anwendungsbereich von Elektro(ketten)zügen und der Bedienungskomfort könnten wesentlich verbessert werden, wenn die Geschwindigkeit, d.h. die Motordrehzahl, zwischen sehr kleinen Werten und der Nenndrehzahl' kontinuierlich verändert werden könnte. Dies wird in bekannter Weise durch einen statischen Frequenzumrichter ermöglicht, der die drehzahlbestimmende feste Netzfrequenz in ein Drehfeld mit variabel steuerbarer Frequenz für den Motor wandelt FR-2-570-688.

Die Frequenzumrichter-Steuerung ersetzt die erwähnten elektromechanischen Motorschalter. Dabei entsteht das Problem, daß der Anbauort der Motorschalter für die Aufnahme eines Frequenzumrichters ungeeignet oder der dort zur Verfügung stehende Raum zu klein ist. Insbesondere müssen Verluste als Wärme abgeführt werden und außerdem ist es erforderlich, Mittel für die Drehzahlmessung mit entsprechender Genauigkeit vorzusehen.

Der vorliegenden Erfindung liegt daher die Aufgabe zugrunde, einen Elektro(ketten)zug mit drehzahlgeregelter Hubgeschwindigkeit derart aufzubauen, daß ein Einbau einer Steuerungselektronik und eines Drehzahlmessers einfach und platzsparend möglich ist und dabei die Verlustwärme ausreichend abgeführt werden kann.

Die gestellte Aufgabe wird aufgrund des eingangs bezeichneten Elektrozugs mit drehzahlgeregelter Hubgeschwindigkeit erfindungsgemäß dadurch gelöst, daß die elektrische Steuerung, die eine Steuerungselektronik mit einer Drehzahlsensorik aufweist und dass ein Leistungshalbleiter aufweisender Frequenzumrichter für den Elektromotor zur Ableitung der Verlustleistungswärme der Leistungshalbleiter, wärmeleitend mit dem Schutzgehäuse verbunden ist. Dadurch ist es möglich, den Einbau der Steuerungselektronik und der Drehzahlsensorik einfach und platzsparend vorzunehmen und gleichzeitig die Verlustwärme ausreichend abzuführen.

Vorteilhaft ist dabei, daß das Schutzgehäuse die Form einer topfförmigen Haube aufweist. Dadurch wird der erforderliche Raum zur Verfügung gestellt, denn das Schutzgehäuse paßt sich ideal an die übrigen Gehäusebauteile an, so daß eine kompakte Einheit entsteht.

Es ist ferner von Vorteil, daß die topfförmige Haube aus gut wärmeleitendem Werkstoff besteht. Dadurch wird die Wärmeabfuhr gefördert.

Die gewünschte Wärmeabfuhr kann vorteilhaft dadurch gefördert werden, daß auf der Innenseite des Topfbodens ein Träger für Verlustwärme erzeugende Leistungshalbleiter eines Frequenzumrichters befestigt ist.

Weitere die Wärmeabfuhr unterstützende Maßnahmen bestehen darin, daß die Innenseite des Schutzgehäuses zur Verbesserung des Wärmeübergangs mit einer schwarzen Oberfläche versehen ist.

Die gewünschte Raumausnutzung wird nach weiteren Erfindungsmerkmalen dadurch unterstützt, daß in einem Unterkasten zwischen Schutzgehäuse und Getriebekasten ein Wellen-Ende des Getriebes bzw. des Elektromotors ragt, auf dem ein Impulsrad der Sensorik fest angeordnet ist. Das Impulsrad kann mit der Motordrehzahl oder einer nur gering untersetzten Drehzahl drehen und z.B. aus einem Magnetring und einer entsprechenden Anzahl von Nord- und Südpolen für einen magnetischen Sensor oder aus einer Strichscheibe für einen optischen Sensor bestehen.

Die weitere Raumaufteilung bzw. Raumausnutzung ist nunmehr dahingehend gestaltet, daß in den Unterkasten eine elektronische Leiterplatine eingebaut ist, die nach Abnehmen des Schutzgehäuses um ein Scharnier, das im Unterkasten bzw. im Getriebekasten befestigt ist, herausschwenkbar ist. Vorteilhafterweise wird dadurch nach Abnehmen des Schutzgehäuses nicht nur die Zugänglichkeit zu der elektronischen Leiterplatine erhöht, sondern auch eine Zugänglichkeit zum Impulsrad geschaffen.

Diese Anordnung kann dabei so ausgeführt sein, daß die Abtasteinheit der Sensorik auf der herausschwenkbaren Leiterplatine befestigt ist und das Impulsrad gegenüberliegend auf der Getriebe- bzw. Motorwelle.

Die mit dieser Raumaufteilung verbundenen Eigenarten der Anordnung der Sensorik werden dadurch ermöglicht bzw. ausgeglichen, daß zur exakten Positionierung der Abtasteinheit ein Zentrierdorn im gleichen Abstand zur Getriebe- bzw. Motorwelle durch den Unterkasten und durch die Leiterplatine verlaufend angeordnet und befestigt ist. Beim Einschwenken der Leiterplatine kann daher über den Zentrierdorn ein genauer Abstand zwischen Impulsrad und Abtasteinheit erzielt werden.

Das im Hinblick auf den erforderlichen Staubschutz geschlossene Gehäuse der kompakten Einheit des Elektrozuges kann nunmehr dahingehend weitergehend gekühlt werden, indem auf dem zum Wellen-Ende der Sensorik gegenüberliegenden Wellen-Ende des Elektromotors ein Lüfterrad drehfest angeordnet ist und daß das Schutzgehäuse, der Unterkasten, der Getriebekasten und das Elektromotorgehäuse jeweils von außen verschlossen, im Innern miteinander verbundene Innenräume bilden. Der Kühlluftstrom des Lüfterrades wird daher durch den Elektromotor, das Getriebe, die Sensorik bis zur Umrichtereinheit hindurch und dort aus dem Schutzgehäuse austretend geführt.

Nach weiteren Merkmalen ist vorgesehen, daß auf der Leiterplatine die Bauteile für die Verarbeitung des Steuerbefehls vom Handsteuerschalter, die Drehzahlerfassung, die Drehzahlregelung des Elektromotors und die Steuerung des Frequenzumrichters angeordnet sind.

Ferner ist der im Schutzgehäuse eingebaute Frequenzumrichter über Leitungsverbindungen an das Stromnetz, den Elektromotor und die Leiterplatine angeschlossen.

Eine weitere Verbesserung besteht darin, daß zwischen Schutzgehäuse und Unterkasten, sowie um eine Leitungsdurchführung Dichtungen eingelegt sind. Dadurch wird der Schutz des Frequenzumrichters, der Drehzahlsensorik, des Getriebes, des Elektromotors und weiterer Bauteile gewährleistet.

Ein Ausführungsbeispiel der Erfindung ist in der Zeichnung dargestellt und wird im folgenden näher beschrieben.

Es zeigen
- Figur 1: einen axialen Schnitt durch die gesamte Einheit des Elektrozuges und
- Figur 2: einen vergrößerten Teilschnitt des Schutzgehäuses mit Unterkasten sowie mit dem Handsteuerschalter.

Der Elektrozug mit drehzahlgeregelter Hubgeschwindigkeit ist im Ausführungsbeispiel als Elektrokettenzug 1 dargestellt. Der Elektrozug besteht in Hauptgruppen aus einem Elektromotor 2 mit einem Elektromotorgehäuse 2a, aus einem Getriebe 3, das mehrere Getriebestufen aufweisen kann. Im Ausführungsbeispiel sind zwei Getriebestufen mit Zahnrädern dargestellt. Die letzte Getriebestufe trägt als Rad 4 ein Kettenrad 4a und das Zugmittel 5 besteht hier aus einer Kette 5a, an der ein Lastaufnahmemittel 6, wie z.B. ein Kranhaken, eine Unterflasche u. dgl. befestigt sind.

Zur Drehzahlregelung und damit zur Regelung der Hubgeschwindigkeit dient eine elektrische Steuerung 7, die aus einer Steuerungselektronik 7a besteht, die mittels eines Handsteuerschalters 26 bedient wird.

Die elektrische Steuerung 7 in Form der Steuerungselektronik 7a weist eine Drehzahlsensorik 8 auf, mit einem Impulsrad 8a, das im Beispiel der Figur 2 auf einer Getriebe- bzw. Motorwelle 17 angeordnet ist und weist ferner eine Abtasteinheit 8b auf.

Das Impulsrad 8a besteht z.B. aus einem umlaufenden Magnetring mit einer entsprechenden Anzahl von Nord- und Südpolen für einen magnetischen Sensor oder aber aus einer Strichscheibe für einen optischen Sensor.

Die Drehzahlsensorik 8 ist zusammen mit der Steuerungselektronik 7a in einem an einen Getriebekasten 9 anschließenden Schutzgehäuse 10 angeordnet und dementsprechend einer Kühlung günstig zugänglich.

Hierzu weist das Schutzgehäuse 10, das außen liegt, die Form einer topfförmigen Haube 10a auf. Die Kühlung kann z.B. durch einen gut wärmeleitenden Werkstoff, durch Kühlschlitze, also auf dem Prinzip der Wärmeströmung und/oder der Wärmeleitung aufgebaut werden. Vorteilhaft ist dafür auf einer Innenseite 11 des Topfbodens 10b ein Träger 12 für Verlustwärme erzeugende Leistungshalbleiter 13 eines Frequenzumrichters 14 untergebracht. Dabei ist die Innenseite 11 des Schutzgehäuses 10 zur Verbesserung des Wärmeübergangs mit einer schwarzen Oberfläche 15 versehen.

Ein Wellen-Ende 17a des Getriebes 3 bzw. des Elektromotors 2 ragt in einen Unterkasten 16 zwischen dem Schutzgehäuse 10 und dem Getriebekasten 9. Auf diesem Wellen-Ende 17a ist ein Impulsrad 8a der Sensorik 8 drehfest angeordnet.

In den Unterkasten 16 ist eine elektronische Leiterplatine 19 eingebaut. Nach Abnehmen des Schutzgehäuses 10 kann diese Leiterplatine 19 um ein Scharnier 20 nach außen geschwenkt werden (nach Lösen gegenüberliegender Schrauben) zwecks verbesserter Zugänglichkeit und Zugriff auf das Impulsrad 8a. Dabei ist eine Anordnung der Sensorik 8 der Art vorgesehen, daß die Abtasteinheit 8b der Sensorik 8 auf der herausschwenkbaren Leiterplatine 19 befestigt ist und das Impulsrad 8a gegenüberliegend auf der Getriebe- bzw. Motorwelle 17.

Die dadurch einzuhaltende genaue Positionierung der Abtasteinheit 8b wird durch einen Zentrierdorn 21 erzielt, der in gleichem Abstand 22 parallel verlaufend zur Getriebe- bzw. Motorwelle 17 durch den Unterkasten 16 verläuft und außerdem durch die Leiterplatine 19 und in dieser Lage durch eine Schraube befestigt ist.

Die Kühlung kann ferner durch in Umlauf gebrachte Kühlluft erfolgen. Hierzu ist auf einen dem Wellen-Ende 17a gegenüberliegenden Wellen-Ende 17b des Elektromotors 2 ein Lüfterrad 23 drehfest angeordnet. Der Kühlluftstrom des Lüfterrades 23 wird durch im Innern 24 miteinander verbundene, nach außen verschlossene Innenräume 24a des Elektromotors 2 sowie 24b des Getriebekastens 9 und 24c des Unterkastens 16 bzw. des Schutzgehäuses 10 geführt, wobei am Ende des Schutzgehäuses 10 nicht näher dargestellte Kühlluftschlitze angebracht sind.

Im Schutzgehäuse 10 sind wie ersichtlich auf der Leiterplatine 19 Bauteile 25 für die Verarbeitung des Steuerbefehls von dem Handsteuerschalter 26 (Figur 2) die Drehzahlerfassung, die Drehzahlregelung des Elektromotors 2 und für die Steuerung des Frequenzumrichters 14 angeordnet.

Der im Schutzgehäuse 10 eingebaute Frequenzumrichter 14 ist über Leitungsverbindungen 27 an das Stromnetz, den Elektromotor 2 und die Leiterplatine 19 angeschlossen. Zwischen dem Schutzgehäuse 10 und dem Unterkasten 16 sowie um die Leitungsdurchführung 28 sind jeweils Dichtungen 29 eingelegt.

### Bezugszeichenliste:

- 1: Elektrokettenzug
- 2: Elektromotor
- 2a: Elektromotorgehäuse
- 3: Getriebe
- 4: Rad
- 4a: Kettenrad
- 5: Zugmittel
- 5a: Kette
- 6: Lastaufnahmemittel
- 7: elektrische Steuerung
- 7a: Steuerungselektronik
- 8: Drehzahlsensorik
- 8a: Impulsrad
- 8b: Abtasteinheit
- 9: Getriebekasten
- 10: Schutzgehäuse
- 10a: topfförmige Haube
- 10b: Topfboden
- 11: Innenseite
- 12: Träger
- 13: Leistungshalbleiter
- 14: Frequenzumrichter
- 15: schwarze Oberfläche
- 16: Unterkasten
- 17: Getriebe- bzw. Motorwelle
- 17a: Wellen-Ende
- 17b: Wellen-Ende
- 18 19: Leiterplatine
- 20: Scharnier
- 21: Zentrierdorn
- 22: Abstand
- 23: Lüfterrad
- 24: Inneres
- 24a: Innenraum
- 24b: Innenraum
- 24c: Innenraum
- 25: Bauteile
- 26: Handsteuerschalter
- 27: Leitungsverbindungen
- 28: Leitungsdurchführung
- 29: Dichtungen

## Patentansprüche

1. Elektrozug mit drehzahlgeregelter Hubgeschwindigkeit, insbesondere Elektrokettenzug, bei dem ein Elektromotor (2), ein Getriebe (3), ein von dem Zugmittel (5) umschlungenes Rad (4), das Zugmittel und ein Lastaufnahmemittel (6) antriebsmäßig miteinander verbunden sind, mit einer elektrischen Steuerung (7) in einem auf dem Getriebekasten (9) aufgesetzten außenliegenden Schutzgehäuse (10) für den Elektromotor (2), die an einen handsteuerschalter (26) angeschlossen ist,
**dadurch gekennzeichnet,**
**dass** die elektrische Steuerung (7) eine Steuerungselektronik (7a) mit einer Drehzahlsensorik (8) aufweist und dass ein Leistungshalbleiter (13) aufweisender Frequenzumrichter (14) für den Elektromotor (2) zur Ableitung der Verlustleistungswärme der Leistungshalbleiter (13) wärmeleitend mit dem Schutzgehäuse (10) verbunden ist.

2. Elektrozug nach Anspruch 1,
**dadurch gekennzeichnet,**
**daß** das Schutzgehäuse (10) die Form einer topfförmigen Haube (10a) aufweist.

3. Elektrozug nach einem der Ansprüche 1 oder 2,
**dadurch gekennzeichnet,**
**daß** die topfförmige Haube (10a) aus gut wärmeleitendem Werkstoff besteht.

4. Elektrozug nach einem der Ansprüche 1 bis 3,
**dadurch gekennzeichnet,**
**daß** auf der Innenseite (11) des Topfbodens (10b) ein Träger (12) für Verlustwärme erzeugende Leistungshalbleiter (13) eines Frequenzumrichters (14) befestigt ist.

5. Elektrozug nach einem der Ansprüche 1 bis 4,
**dadurch gekennzeichnet,**
**daß** die Innenseite (11) des Schutzgehäuses (10) zur Verbesserung des Wärmeübergangs mit einer schwarzen Oberfläche (15) versehen ist.

6. Elektrozug nach einem der Ansprüche 1 bis 5,
**dadurch gekennzeichnet,**
**daß** in einen Unterkasten (16) zwischen Schutzgehäuse (10) und Getriebekasten (9) ein Wellen-Ende (17a) des Getriebes (3) bzw. des Elektromotors (2) ragt, auf dem ein Impulsrad (8a) der Sensorik (8) drehfest angeordnet ist.

7. Elektrozug nach einem der Ansprüche 1 bis 6,
**dadurch gekennzeichnet,**
**daß** in den Unterkasten (16) eine elektronische Leiterplatine (19) eingebaut ist, die nach Abnehmen des Schutzgehäuses (10) um ein Scharnier (20), das im Unterkasten (16) bzw. im Getriebekasten (9) befestigt ist, herausschwenkbar ist.

8. Elektrozug nach einem der Ansprüche 1 bis 7,
**dadurch gekennzeichnet,**
**daß** die Abtasteinheit (8b) der Sensorik (8) auf der herausschwenkbaren Leiterplatine (19) befestigt ist und das Impulsrad (8a) gegenüberliegend auf der Getriebe- bzw. Motorwelle (17) angeordnet ist.

9. Elektrozug nach einem der Ansprüche 1 bis 8,
**dadurch gekennzeichnet,**
**daß** zur exakten Positionierung der Abtasteinheit (8b) ein Zentrierdorn (21) in gleichem Abstand (22) zur Getriebe- bzw. Motorwelle (17 ) durch den Unterkasten (16) und durch die Leiterplatine (19) verlaufend angeordnet und befestigt ist.

10. Elektrozug nach einem der Ansprüche 1 bis 9,
**dadurch gekennzeichnet,**
**daß** auf dem zum Wellen-Ende (17a) der Sensorik (8) gegenüberliegenden Wellen-Ende (17b) des Elektromotors (2) ein Lüfterrad (23) drehfest angeordnet ist und daß das Schutzgehäuse (10), der Unterkasten (16), der Getriebekasten (9) und das Elektromotorgehäuse (2a) jeweils nach außen verschlossene,im Innern (24) miteinander verbundene Innenräume (24a,24b,24c) bilden.

11. Elektrozug nach einem der Ansprüche 1 bis 10,
**dadurch gekennzeichnet,**
**daß** auf der Leiterplatine (19) die Bauteile (25) für die Verarbeitung des Steuerbefehls vom Handsteuerschalter (26), die Drehzahlerfassung, die Drehzahlregelung des Elektromotors (2) und die Steuerung des Frequenzumrichters (14) angeordnet sind.

12. Elektrozug nach einem der Ansprüche 1 bis 11,
**dadurch gekennzeichnet,**
**daß** der im Schutzgehäuse (10) eingebaute Frequenzumrichter (14) über Leitungsverbindungen (27) an das Stromnetz, den Elektromotor (2) und die Leiterplatine (19) angeschlossen ist.

13. Elektrozug nach Anspruch 12,
**dadurch gekennzeichnet,**
**daß** zwischen Schutzgehäuse (10) und Unterkasten(16), sowie um eine Leitungsdurchführung (28) Dichtungen (29) eingelegt sind.

## Claims

1. Electric hoist with a lifting speed whose rotation speed is controlled, in particular an electric chain hoist, in which an electric motor (2), a gear box (3), a wheel (4) around which the lifting means (5) is looped, the lifting means and a load holding means (6) are connected to one another for drive purposes, having an electrical controller (7) in an external protective housing (10) which is fitted on the gearbox (9) for the electric motor (2), which electrical controller(7) is connected to a manual control switch (26), **characterized in that** the electrical controller (7) has control electronics (7a) with a rotation speed sensoral system (8), and **in that** a frequency converter (14) which has power semiconductors (13) for the electric motor (2) is thermally conductively connected to the protective housing (10) in order to dissipate the heat from the power losses from the power semiconductors (13).

2. Electric hoist according to Claim 1, **characterized in that** the protective housing (10) is in the form of a pot-shaped shroud (10a).

3. Electric hoist according to one of Claims 1 or 2, **characterized in that** the pot-shaped shroud (10a) is composed of highly thermally conductive material.

4. Electric hoist according to one of Claims 1 to 3, **characterized in that** a mount (12) for power semiconductors (13), which produce heat losses, of a frequency converter (14) is mounted on the inside (11) of the pot base (10b).

5. Electric hoist according to one of Claims 1 to 4, **characterized in that** the inside (11) of the protective housing (10) is provided with a black surface (15) in order to improve the heat transfer.

6. Electric hoist according to one of Claims 1 to 5, **characterized in that** a shaft end (17a) of the transmission (3) or of the electric motor (2), on which an impulse wheel (8a) of the sensor system (8) is arranged in a rotationally fixed manner projects into a lower box (16) between the protective housing (10) and the gearbox (9).

7. Electric hoist according to one of Claims 1 to 6, **characterized in that** an electronic printed circuit board (19) is fitted in the lower box (16) and, once the protective housing (10) has been removed, can pivot outwards about a hinge (20) which is mounted in the lower box (16) or in the gearbox (9).

8. Electric hoist according to one of Claims 1 to 7, **characterized in that** the scanning unit (8b) of the sensor system (8) is mounted on the printed circuit board (19) which can be pivoted outwards, and the impulse wheel (8a) is arranged opposite it on the transmission or motor shaft (17).

9. Electric hoist according to one of Claims 1 to 8, **characterized in that**, in order to position the scanning unit (8b) exactly, a centring pin (21) is arranged, and is mounted, such that it runs at the same distance (22) from the transmission or motor shaft (17) through the lower box (16) and through the printed circuit board (19).

10. Electric hoist according to one of Claims 1 to 9, **characterized in that** a fan wheel (23) is arranged in a rotationally fixed manner on the shaft end (17b) of the electric motor (2) which is opposite the shaft end (17a) of the sensor system (8), and **in that** the protective housing (10), the lower box (16), the gearbox (9) and the electric motor housing (2a) each form internal areas (24a,24b,24c) which are closed on the outside and are connected to one another in the interior (24).

11. Electric hoist according to one of Claims 1 to 10, **characterized in that** the components (25) for processing the control command from the manual control switch (26), the rotation speed detection, the rotation speed control for the electric motor (2), and the control for the frequency converter (14) are arranged on the printed circuit board (19).

12. Electric hoist according to one of Claims 1 to 11, **characterized in that** the frequency converter (14), which is fitted in the protective housing (10), is connected via cable connections (27) to the mains power system, to the electric motor (2) and to the printed circuit board (19).

13. Electric hoist according to Claim 12, **characterized in that** seals (29) are inserted between the protective housing (10) and the lower box (16) and around a cable bushing (28).

## Revendications

1. Palan électrique à vitesse de levage régulée en régime, notamment palan électrique à chaîne, dans lequel un moteur (2) électrique, une transmission (3), une roue (4) autour de laquelle s'enroule le moyen (5) de traction, le moyen de traction et un moyen (6) porte-charge sont mutuellement reliés en entraînement, comportant une commande (7) électrique pour le moteur (2) électrique, qui est disposée dans un boîtier (10) extérieur de protection rapporté sur la boîte (9) de transmission et qui est raccordée à un commutateur (26) de commande manuelle,
**caractérisé en ce que** la commande (7) électrique comporte une électronique (7a) de commande dotée d'un équipement (8) de détection de régime,
et **en ce qu'**un convertisseur (14) de fréquence, destiné au moteur (2) électrique et comportant des semi-conducteurs (13) de puissance, est relié en conduction thermique au boîtier (10) de protection afin de dissiper la chaleur perdue des semi-conducteurs (13) de puissance.

2. Palan électrique suivant la revendication 1, **caractérisé en ce que** le boîtier (10) de protection est conçu comme capot (10a) en forme de pot.

3. Palan électrique suivant la revendication 1 ou 2, **caractérisé en ce que** le capot (10a) en forme de pot est réalisé en matériau bon conducteur de la chaleur.

4. Palan électrique suivant l'une des revendications 1 à 3, **caractérisé en ce qu'**un support (12) pour des semi-conducteurs (13) de puissance, produisant de la chaleur perdue, d'un convertisseur (14) de fréquence est fixé sur la face (11) intérieure du fond (10b) de pot.

5. Palan électrique suivant l'une des revendications 1 à 4, **caractérisé en ce que** la face (11) intérieure du boîtier (10) de protection est, afin d'améliorer le transfert de chaleur, pourvue d'une surface (15) noire.

6. Palan électrique suivant l'une des revendications 1 à 5, **caractérisé en ce qu'**un bout (17a) d'arbre de la transmission (3) ou du moteur (2) électrique, sur lequel est disposée en solidarité de rotation une roue (8a) d'impulsions de l'équipement (8) de détection, dépasse dans une boîte (16) inférieure entre le boîtier (10) de protection et la boîte (9) de transmission.

7. Palan électrique suivant l'une des revendications 1 à 6, **caractérisé en ce qu'**une carte (19) électronique imprimée est montée dans la boîte (16) inférieure, carte qui, après avoir déposé le boîtier (10) de protection, peut être pivotée vers l'extérieur autour d'une charnière (20) qui est fixée dans la boîte (16) inférieure ou dans la boîte (9) de transmission.

8. Palan électrique suivant l'une des revendications 1 à 7, **caractérisé en ce que** l'unité (8b) de détection de l'équipement (8) de détection est fixée sur la carte (19) imprimée pouvant être pivotée vers l'extérieur, et la roue (8a) d'impulsions est disposée en vis-à-vis sur l'arbre (17) de transmission ou du moteur.

9. Palan électrique suivant l'une des revendications 1 à 8, **caractérisé en ce que**, pour le positionnement précis de l'unité (8b) de détection, une broche (21) de centrage est disposée et fixée, en s'étendant toujours à la même distance de l'arbre (17) de transmission ou du moteur, à travers la boîte (16) inférieure et la carte (19) imprimée.

10. Palan électrique suivant l'une des revendications 1 à 9, **caractérisé en ce qu'**une roue (23) de ventilateur est disposée en solidarité de rotation sur le bout (17b) d'arbre côté moteur (2) électrique, qui est opposé au bout (17a) d'arbre côté équipement (8) de détection, et **en ce que** le boîtier (10) de protection, la boîte (16) inférieure, la boîte (9) de transmission et le boîtier (2a) du moteur électrique forment dans l'espace (24) intérieur des chambres (24a, 24b, 24c) intérieures respectivement fermées vers l'extérieur et communiquant entre elles.

11. Palan électrique suivant l'une des revendications 1 à 10, **caractérisé en ce que** les composants (25) pour le traitement de l'ordre de commande du commutateur (26) de commande manuelle, la détection du régime, la régulation du régime du moteur (2) électrique et la commande du convertisseur (14) de fréquence sont disposés sur la carte (19) imprimée.

12. Palan électrique suivant l'une des revendications 1 à 11, **caractérisé en ce que** le convertisseur (14) de fréquence monté dans le boîtier (10) de protection est raccordé au réseau électrique, au moteur (2) électrique et à la carte (19) imprimée par des lignes électriques (27) de raccordement.

13. Palan électrique suivant la revendication 12, **caractérisé en ce que** des joints (29) d'étanchéité sont mis en place entre le boîtier (10) de protection et la boîte (16) inférieure, ainsi qu'autour d'un passage (28) de ligne électrique.
